# FASCICULE DE BREVET EUROPEEN

(11) **EP 3 716 932 B1**
(45) Date de publication et mention de la délivrance du brevet: **13.04.2022**
(21) Numéro de dépôt: 18815270.6
(22) Date de dépôt: 18.10.2018
(51) Int. Cl.: A61J 7/00, B65B 43/54, B65B 57/14, B65B 57/20, B65B 69/00, B65B 5/10

(54) **DISPOSITIF ET PROCÉDÉ DE PRÉPARATION D'UN PILULIER**
VORRICHTUNG UND VERFAHREN ZUR HERSTELLUNG EINES TABLETTENORGANISATORS
DEVICE AND METHOD FOR PRODUCING A PILL ORGANISER

(30) Priorité: 28.11.2017 FR 1761319
(43) Date de publication de la demande: 07.10.2020
(73) Titulaire: OREUS S.A.S., 31380 Montastruc-la-Conseillère (FR); Stirnberg, Stefan, 52078 Aachen (DE)
(72) Inventeur: FOUBET, Michel, 31240 Saint-jean (FR); FOUBET, Olivier, 82710 Bressols (FR); FOUBET, Grégory, 31000 Toulouse (FR); STIRNBERG, Stefan, 52078 Aachen (DE)
(74) Mandataire: Kohlmann, Kai
(86) Numéro de dépôt international: PCT/FR2018/052595
(87) Numéro de publication internationale: WO 2019/106246

(56) Documents cités:
- US-A1- 2006 277 870

## Description

L'invention concerne un dispositif de préparation d'un pilulier comprenant une pluralité de logements de réception d'au moins un médicament, dit pilule, sous une forme galénique solide divisée non pulvérulente (c'est-à-dire à l'état solide et divisé en particules de dimensions suffisantes pour permettre à la fois leur manipulation individuellement et leur administration par voie entérale individuellement, par exemple choisie dans le groupe formé des comprimés, des cachets, des gélules, des capsules, des pilules, des pastilles, des dragées ; par opposition à un état solide massique, compact ou pulvérent tel que les pâtes, les pommades, les blocs, les poudres...), dans lequel on place au moins une pilule dans au moins un logement du pilulier selon des données de remplissage d'une prescription médicale pour un traitement thérapeutique d'un patient. L'invention concerne également un procédé de préparation d'un pilulier.

Dans le cadre d'un traitement thérapeutique d'un patient, des médicaments, dits pilules, sous une forme galénique solide divisée non pulvérulente peuvent être distribués par un personnel soignant au patient selon une prescription médicale. Cette prescription médicale indique notamment la posologie, la fréquence de prise de médicaments ainsi que la durée du traitement.

Afin de faciliter leur distribution à chaque patient, les pilules à distribuer sont généralement préparées en amont de la distribution en étant rassemblées dans un emballage, dit pilulier, comprenant une pluralité de compartiments de réception de pilules. Cette étape de préparation est généralement effectuée manuellement par un personnel soignant.

Lors de cette étape de préparation, au moins une pilule est placée dans au moins un compartiment du pilulier selon une prescription médicale d'un unique patient. Plus particulièrement, le pilulier peut être un pilulier journalier ou un pilulier hebdomadaire par exemple.

Plus particulièrement, dans certains piluliers, toutes les pilules placées dans un même compartiment sont identiques, c'est-à-dire qu'elles présentent une même forme galénique, un même dosage, une même substance active, une même taille...

L'étape de préparation est méticuleuse et nécessite une concentration et une précision gestuelle du personnel soignant lors du placement manuel des pilules dans les compartiments du pilulier.

En particulier, l'étape de préparation est d'autant plus méticuleuse lorsque les compartiments d'un pilulier sont petits et proches les uns par rapport aux autres, comme c'est le cas d'un pilulier à alvéoles détachables multi compartimentées tel que décrit par exemple par FR 2913333.

Lorsque les conditions de concentration et de précision gestuelle du personnel soignant ne sont pas réunies, il est possible que des pilules ne soient pas placées dans les bons logements. En effet, il est possible qu'en cas de fatigue et/ou d'inattention du personnel soignant, ce dernier puisse placer malencontreusement une pilule dans un mauvais logement ou se tromper de pilule à placer. En outre, il est possible qu'une pilule rebondisse, lors de son placement, sur une paroi d'un logement ou sur une autre pilule, dans un mauvais logement. Or, un mauvais placement des pilules dans le pilulier peut entraîner des erreurs d'administration, qu'il convient absolument d'éviter.

On connaît également des dispositifs permettant de faciliter le remplissage manuel des piluliers par le personnel soignant à partir de pilules en vrac (cf. par exemple FR2942132).

Néanmoins, il arrive souvent que les pilules à placer dans un pilulier ne se présentent pas en vrac dans des conteneurs, mais au contraire préalablement emballées dans des plaquettes de pilules identiques sous forme de blisters par les fabricants de médicaments. Dans ce cas, le personnel soignant doit dans une première étape extraire les pilules de ces plaquettes avant de les placer dans un pilulier à remplir. Or, cette première étape est longue et fastidieuse, source d'erreurs, et doit être effectuée en respectant les règles d'hygiène qui s'imposent dans ce contexte.

Il a déjà été proposé diverses machines automatiques de remplissage de piluliers à partir de plaquettes blisters.

US 8915051 décrit un dispositif de préparation d'un pilulier comprenant une presse permettant de repousser collectivement tous les logements d'une plaquette de pilules de même format que le pilulier, chaque logement de la plaquette étant relié par une goulotte inclinée à un compartiment du pilulier. Avec un tel dispositif le personnel soignant doit préparer préalablement la plaquette de pilules de telle sorte que seuls les logements de la plaquette correspondant à un compartiment à remplir comportent une pilule. Un tel dispositif ne résout donc pas correctement le problème technique susmentionné et ne peut pas être utilisé avec des plaquettes présentant un format différent du pilulier à remplir.

US 7637079 décrit une installation de remplissage de piluliers dans laquelle les piluliers à remplir sont déplacés longitudinalement selon une première direction, et des bandes de blisters enroulées en bobine sont déroulées transversalement au-dessus des piluliers, une série de pistons vidant les logements de ces bandes sélectivement dans les différents compartiments des piluliers. Ce dispositif ne peut pas non plus être utilisé avec des plaquettes de pilules. Il est en outre particulièrement complexe et coûteux.

US 2006/277870 décrit un dispositif de préparation d'un pilulier comprenant un bâti, une table de réception d'une plaquette, un poussoir d'éjection guidé par rapport au bâti, un actionneur dudit poussoir, une goulotte, un cadre de réception d'un pilulier à remplir et une unité de commande.

Dans ce contexte, l'invention vise à pallier l'ensemble de ces inconvénients en proposant un dispositif et un procédé de préparation d'un pilulier qui soient simples, peu coûteux, facilitent effectivement le remplissage d'un pilulier par le personnel soignant à partir de plaquettes de pilules identiques sous forme de blisters, et soient compatible avec tous les formats, toutes les natures, toutes les caractéristiques mécaniques et toutes les formes de telles plaquettes de pilules.

L'invention vise également à proposer un tel dispositif et un tel procédé de préparation qui soient compatibles avec les contraintes économiques d'une exploitation pratique dans le cadre des pharmacies associées aux établissements de soins (établissements médico-sociaux tels que maisons de retraite, maisons pour personnes handicapées, établissements de cure (par exemple de thalassothérapie), sanatorium, hôpitaux, cliniques...).

L'invention concerne donc un dispositif de préparation d'un pilulier comprenant une pluralité de compartiments de réception d'au moins un médicament, dit pilule, sous une forme galénique solide divisée non pulvérulente, à partir d'au moins une plaquette de pilules sous forme d'un blister, ce dispositif comprenant :
- un bâti,
- une table de réception d'une plaquette de pilules identiques sous forme d'un blister présentant une pluralité de logements contenant chacun une pilule, ladite table étant fixe par rapport au bâti et présentant une lumière de passage d'une pilule,
- un poussoir d'éjection guidé par rapport au bâti de façon à pouvoir être placé dans une position relevée dans laquelle il permet le passage d'une plaquette sur la table sous le poussoir et dans une position abaissée dans laquelle il repousse un logement d'une plaquette de pilules reposant sur la table, ce logement étant placé au-dessus et en regard de ladite lumière de passage, ce par quoi ce logement s'ouvre vers ladite lumière de passage, la pilule en est extraite et tombe à travers ladite lumière de passage,
- un dispositif d'actionnement motorisé, dit actionneur de poussoir, apte à entraîner le poussoir d'éjection alternativement en déplacement entre lesdites positions relevée et abaissée,
- une goulotte :
   ∘ fixe par rapport au bâti,
   ∘ s'étendant sous la lumière de passage,
   ∘ présentant une extrémité inférieure présentant des dimensions transversales inférieures ou égales à celles d'un compartiment d'un pilulier à remplir,
   o adaptée pour permettre le déplacement d'une pilule dans la goulotte entre ladite lumière de passage et ladite extrémité inférieure,
- un cadre de réception d'un pilulier à remplir, ce cadre de réception étant monté mobile horizontalement par rapport au bâti sous ladite extrémité inférieure de la goulotte de telle sorte que chaque compartiment d'un pilulier reçu dans ce cadre peut être placé en regard de cette extrémité inférieure pour pouvoir recevoir une pilule délivrée par la goulotte,
- un dispositif motorisé, dit actionneur de cadre, de positionnement et de déplacement du cadre de réception,
- une unité de commande reliée à l'actionneur de poussoir et à l'actionneur de cadre pour en commander le fonctionnement.

Un dispositif selon l'invention comporte un unique poussoir d'éjection entraîné alternativement par rapport au bâti, et qui est utilisé par un opérateur pour faciliter l'extraction des pilules des logements de chaque plaquette, et leur distribution dans les différents compartiments du pilulier. Dans un dispositif selon l'invention, seul le cadre de réception du pilulier est mobile horizontalement par rapport au bâti, et le poussoir d'éjection est mobile uniquement entre sa position relevée et sa position abaissée en regard de la lumière de passage, cette dernière étant fixe par rapport au bâti, et réciproquement. Ni le poussoir d'éjection ni la lumière de passage ne sont déplacés par rapport au bâti pour extraire une pilule d'un logement d'une plaquette ou pour venir en regard d'un compartiment du pilulier. La plaquette de pilules est placée sur la table de réception, déplacée sur cette dernière et maintenue en place lors de l'extraction d'une pilule, manuellement par l'opérateur. Ainsi, le dispositif selon l'invention n'est pas entièrement automatique. Par contre, il simplifie considérablement les opérations de remplissage des piluliers par les pharmaciens à partir des plaquettes de pilules identiques sous forme de blisters. Il permet également d'assurer une parfaite traçabilité de ces opérations et un respect strict des conditions d'hygiène.

Par ailleurs, un dispositif selon l'invention peut, dans certains modes de réalisation, être caractérisé par tout ou partie des caractéristiques suivantes :
- la goulotte est adaptée pour permettre un déplacement d'une pilule au moins par gravité dans la goulotte entre ladite lumière de passage et ladite extrémité inférieur ; en variante le dispositif selon l'invention comporte des moyens accélérant le déplacement de la pilule dans la goulotte et/ou permettant de débloquer une pilule éventuellement bloquée dans l'extrémité inférieure de la goulotte, par exemple sous forme d'au moins une buse d'injection d'air sous pression dans la goulotte en direction de son extrémité inférieure et/ou d'un dispositif motorisé vibrant apte à impartir des vibrations à l'extrémité inférieure de la goulotte ;
- il comporte un dispositif de projection d'un repère visuel au-dessus de la lumière de passage ;
- il comporte au moins un dispositif de comptage des pilules passant dans la goulotte, ce dispositif de comptage étant adapté pour délivrer un signal de comptage à l'unité de commande ; en particulier, il comporte un dispositif de comptage des pilules délivrées par ladite lumière de passage et/ou un dispositif de comptage des pilules débouchant de l'extrémité inférieure de la goulotte ;
- l'unité de commande est adaptée pour commander l'arrêt de l'actionneur de poussoir (et donc pour interrompre les mouvements du poussoir d'éjection) lorsque le nombre de pilules passées dans la goulotte, tel que compté par au moins un dispositif de comptage, est égal à un nombre prédéterminé de pilules à délivrer dans le pilulier à partir d'une même plaquette,
- au moins un dispositif de comptage est un dispositif de comptage optique ;
- il comporte un dispositif d'imagerie adapté pour réaliser une image de chaque compartiment d'un pilulier placé sous l'extrémité inférieure de la goulotte ; ce dispositif d'imagerie peut être adapté pour réaliser une image avant et/ou après chaque distribution d'une pilule dans le compartiment ;
- le poussoir d'éjection est formé d'une garniture rapportée amovible à une extrémité libre d'une tige d'un vérin ; une telle garniture amovible permet d'adapter la forme, les dimensions, la nature, les caractéristiques mécaniques du poussoir en fonction de celles de la plaquette et/ou de chaque logement de la plaquette et/ou de chaque pilule ;
- le poussoir d'éjection est à une extrémité libre d'une tige d'un vérin entraîné en translations verticales par rapport à un corps de vérin fixé rigidement au bâti ;
- le pilulier comprenant une pluralité de cuvettes adjacentes moulées en creux dans une feuille de matériau polymérique, le cadre de réception comprend une plaque inférieure rigide alvéolée présentant des alvéoles adaptées pour recevoir chacune au moins une cuvette d'un pilulier superposé à la plaque inférieure ; la plaque inférieure présente par ailleurs une forme et des dimensions (c'est-à-dire un format) correspondant à celles du pilulier ;
- le cadre de réception comprend une platine montée mobile horizontalement par rapport au bâti, cette platine présentant une forme et des dimensions correspondant à celles de ladite plaque inférieure de sorte que la platine peut recevoir la plaque inférieure, cette platine étant adaptée pour pouvoir déplacer horizontalement et positionner horizontalement précisément la plaque inférieure par rapport au bâti, la plaque inférieure pouvant être dissociée de la platine ; en particulier, dans certains modes de réalisation avantageux la platine présente à sa périphérie des flancs agencés pour venir au contact des chants de la platine insérée entre ces flancs, de telle sorte que la plaque inférieure est ajustée en position horizontalement précisément par rapport à la platine ; au moins une bride de fixation peut être prévue pour fixer la plaque inférieure à la platine ; rien n'empêche en variante que ladite platine et ladite plaque inférieure soit formée d'une seule et même plaque ;
- le cadre de réception comprend une plaque supérieure rigide présentant des lumières traversantes, chaque lumière présentant une forme et des dimensions adaptées pour pouvoir venir au-dessus et en regard d'au moins un compartiment d'un pilulier placé dans le cadre de réception sous la plaque supérieure ; une telle plaque supérieure permet d'une part de maintenir parfaitement et précisément en position aussi bien horizontalement que verticalement le pilulier par rapport au bâti, y compris lors des déplacements du cadre de réception ; de préférence, chaque lumière de la plaque supérieure présente une forme et des dimensions correspondant exactement à celle d'un compartiment du pilulier ; il peut être prévu des moyens de maintien horizontal de la plaque supérieure par rapport à la plaque inférieure et/ou des moyens de maintien vertical de la plaque supérieure par rapport à la plaque inférieure et/ou au moins une bride de fixation de la plaque supérieure à la plaque inférieure et/ou à la platine ;
- le cadre de réception est agencé par rapport à la goulotte de telle sorte que la plaque supérieure présente une face supérieure plane horizontale s'étendant immédiatement sous l'extrémité inférieure de la goulotte ;
- la face supérieure de la plaque supérieure s'étend à une distance comprise entre 0,1 mm et 2 mm sous l'extrémité inférieure de la goulotte ;
- l'unité de commande est adaptée pour commander l'actionneur de poussoir de façon à entraîner le poussoir d'éjection en translations alternatives selon une fréquence prédéterminée ; ladite fréquence prédéterminée est de préférence réglable ;
- l'unité de commande est adaptée pour commander l'actionneur de cadre en déplacement horizontal pendant que l'actionneur de poussoir déplace le poussoir d'éjection vers la position relevée.

L'unité de commande d'un dispositif selon l'invention peut être associée à un système informatique (par exemple tel que décrit par FR2942132) comprenant un logiciel assistant l'opérateur dans l'utilisation du dispositif, et comprenant notamment un écran et une base de données comprenant des données enregistrées représentatives de l'identification d'un patient correspondant au pilulier à remplir et/ou de prescriptions pour une pluralité de patients et/ou d'identification de chaque plaquette de pilules utilisées. Le dispositif selon l'invention peut comporter avantageusement un lecteur de codes optiques portés par chaque pilulier et/ou par chaque plaquette et/ou par l'opérateur humain utilisant le dispositif.

L'invention s'étend également à un procédé mis en œuvre avec un dispositif selon l'invention. Elle concerne donc également un procédé de préparation d'un pilulier comprenant une pluralité de compartiments de réception d'au moins un médicament, dit pilule, sous une forme galénique solide divisée non pulvérulente, procédé dans lequel :
- on place un pilulier à remplir dans le cadre de réception d'un dispositif de préparation selon l'invention ;
- on choisit une plaquette de pilules identiques sous forme d'un blister présentant une pluralité de logements contenant chacun une pilule,
- on place cette plaquette sur la table de réception du dispositif de préparation alors que le poussoir d'éjection est en position relevée, un logement de la plaquette étant placé au-dessus et en regard de la lumière de passage,
- on maintient la plaquette en place sur la table de réception pendant que le poussoir d'éjection est déplacé en position abaissée,
- lorsque le poussoir d'éjection est à nouveau déplacé en position relevée, on déplace la plaquette pour pouvoir présenter un autre logement de cette plaquette au-dessus et en regard de la lumière de passage, ou placer une autre plaquette sur la table de réception.

Avantageusement, dans un procédé selon l'invention l'ensemble des étapes susmentionnées est réalisé manuellement par un opérateur humain.

D'autres buts, caractéristiques et avantages de l'invention apparaîtront à la lecture de la description suivante donnée à titre non limitatif de certains de ses modes de réalisation possibles et qui se réfère aux figures annexées dans lesquelles :
- la figure 1 est une vue schématique en perspective externe d'un dispositif selon l'invention,
- la figure 2 est une vue schématique du dispositif de la figure 1 représenté avec le couvercle ouvert en vue du chargement/déchargement d'un pilulier,
- la figure 3 est une vue schématique partielle en perspective d'un dispositif selon l'invention, l'habillage et la majeure partie du bâti ayant été omis à des fins d'illustration,
- la figure 4 est une vue schématique partielle de côté du dispositif de la figure 3,
- la figure 5 est une vue schématique partielle en coupe verticale de la colonne de distribution d'un dispositif selon l'invention.

Un dispositif selon l'invention tel que représenté sur les figures comprend un bâti 11 comportant notamment un plan de travail 12 formant piétement reposant sur le sol, un caisson 13 porté par le plan de travail 12 et présentant une paroi 14 supérieure horizontale surmontée par une presse 15 du type à col de cygne. La presse 15 comprend une table 16 inférieure fixe par rapport au bâti 11 et présentant une lumière 17 de passage d'une pilule. La presse 15 comprend également une potence 18 solidaire du bâti 11 et portant, au-dessus de la table 16, un vérin 19 présentant un corps 20 fixé rigidement à la potence 18 et une tige 21 d'actionnement s'étendant verticalement au-dessus de la lumière 17 de passage de la table 16 inférieure.

La tige 21 du vérin 19 porte, à son extrémité libre inférieure, une garniture formant poussoir 22 d'éjection et est mobile par rapport au corps 20 en translations verticales vers le bas et vers le haut de telle sorte que le poussoir 22 peut être placé dans une position relevée dans laquelle il permet le passage d'une plaquette 23 de pilules sur la table 16 sous le poussoir 22 ; et dans une position abaissée dans laquelle le poussoir 22 repousse un logement d'une plaquette 23 de pilules reposant sur la table 16, ce logement étant placé au-dessus et en regard de ladite lumière de passage, ce par quoi ce logement s'ouvre vers ladite lumière 17 de passage, la pilule en est extraite et tombe à travers ladite lumière 17 de passage.

Le vérin 19 est positionné par rapport à la table 16 grâce à la potence 18 de telle sorte que le poussoir 22 d'éjection vient en position abaissée en regard de la lumière 17 de passage, au centre de cette dernière. Ainsi, la table 16, la lumière 17 de passage, et la position abaissée du poussoir 22 d'éjection sont fixes par rapport au bâti 11.

Le vérin 19 peut être de toute nature : il peut s'agir d'un vérin hydraulique, pneumatique, électrique, électromagnétique... Le poussoir 22 d'éjection peut être formé d'une pièce en matériau polymérique synthétique, par exemple en caoutchouc, de formes, dimensions, caractéristiques mécaniques appropriées pour permettre l'extraction efficace d'une pilule hors du logement d'une plaquette en repoussant vers la lumière 17 de passage la paroi souple supérieure de la plaquette délimitant le logement contenant la pilule, jusqu'à entraîner la rupture de la paroi souple inférieure de la plaquette délimitant le logement, l'ouverture de ce dernier et l'extraction de la pilule hors du logement.

Avantageusement, la garniture formant ce poussoir 22 d'éjection est amovible par rapport à la tige 21, de sorte qu'elle peut être démontée et remplacée par une autre garniture formant un poussoir présentant des caractéristiques différentes, l'opérateur pouvant adapter le poussoir 22 d'éjection en fonction notamment de la forme et/des dimensions et/ou de la nature et/ou des caractéristiques mécaniques de la plaquette et/ou des pilules et/ou des logements de la plaquette. Pour ce faire, par exemple, la garniture formant le poussoir 22 d'éjection est une pièce incorporant un taraudage conjugué d'un filetage ménagé à l'extrémité de la tige 21 du vérin 19. Il peut s'agir par exemple d'un doigt ou caoutchouc vissé à l'extrémité de la tige 21. Tout autre dispositif d'assemblage mécanique amovible peut être envisagé en variante ou en combinaison.

La paroi 14 supérieure du caisson 13 présente une partie 24 antérieure articulée par des charnières 25 de façon à pouvoir être soulevée pour donner accès à l'intérieur du caisson 13 en vue du chargement dans le dispositif selon l'invention d'un pilulier 28 à remplir ou du déchargement d'un pilulier plein hors du dispositif selon l'invention. Le caisson 13 renferme à cet effet un cadre 26 de réception d'un pilulier à remplir, et un mécanisme 27 motorisé contrôlant la position horizontale et les déplacements horizontaux du cadre 26 par rapport au bâti 11.

Une colonne 29 de distribution est fixée rigidement au bâti 11 sous la table 16. Cette colonne 29 comprend une goulotte 30 s'étendant sous la lumière 17 de la table 16 vers le bas jusqu'à une extrémité 31 inférieure de la goulotte 30 présentant des dimensions transversales inférieures ou égales à celles d'un compartiment 40 d'un pilulier dans lequel une pilule doit être distribuée. Dans le mode de réalisation représenté figure 5, cette goulotte 30 est en deux parties : une partie 30a supérieure s'étendant sous la table 16 et la lumière 17 de passage, et une partie 30b inférieure conique prolongeant la partie 30a supérieure vers le bas jusqu'à son extrémité 31 inférieure située immédiatement au-dessus d'une lumière 57 formée dans une plaque 44 inférieure de la colonne 29 de distribution.

La colonne 29 de distribution présente en particulier une face 32 plane inférieure horizontale de la plaque 44 inférieure. La lumière 57 formée dans cette plaque 44 inférieure, et de laquelle chaque pilule est délivrée dans le pilulier 28, présente aussi des dimensions transversales inférieures ou égales à celles d'un compartiment 40 d'un pilulier dans lequel une pilule doit être distribuée. Ainsi, une pilule tombant par gravité dans la goulotte 30 et arrivant à l'extrémité 31 inférieure de la goulotte 30 nécessairement dans la lumière 57 de la plaque 44 inférieure, et, conséquemment, dans le compartiment 40 sous-jacent du pilulier.

Le cadre 26 de réception comprend une platine 33 dont la position horizontale et les déplacements sont contrôlés par le mécanisme 27. Cette platine 33 présente une forme et des dimensions correspondant à celles d'un pilulier 28 à remplir, en particulier rectangulaire dans l'exemple représenté. La platine 33 présente un fond horizontal 34 rectangulaire et quatre flancs latéraux 35 s'étendant verticalement vers le haut au niveau des angles du fond 34.

Le cadre 26 de réception comprend également avantageusement une plaque 36 inférieure rigide et une plaque 37 supérieure rigide entre lesquelles le pilulier 28 est emprisonné et maintenu.

Chaque pilulier 28 comprend une pluralité de cuvettes 41 adjacentes moulées en creux dans une feuille de matériau polymérique, notamment thermoplastique. En particulier, chaque cuvette 41 peut correspondre à un compartiment 40 du pilulier 28. Dans d'autres modes de réalisation, chaque cuvette 41 correspond à plusieurs compartiments 28, un cloisonnement étant ménagé dans la cuvette pour séparer les différents compartiments les uns des autres dans cette même cuvette.

La plaque 36 inférieure présente une pluralité d'alvéoles 39 de formes et dimensions conjuguées de celles des cuvettes 41 d'un pilulier 28. Plus particulièrement, chaque alvéole 39 peut être adaptée pour recevoir au moins une cuvette 41 d'un pilulier. De préférence, chaque alvéole 39 de la plaque 36 inférieure est adaptée pour recevoir une unique cuvette 41 de chaque pilulier 28. Rien n'empêche cependant en variante d'une part de pouvoir utiliser plusieurs formes et modèles de pilulier 28 différents, d'autre part de regrouper différentes cuvettes 41 du pilulier 28 dans une même alvéole 39, si le pilulier 28 est lui-même suffisamment rigide pour assurer un déplacement approprié et un positionnement précis de chaque compartiment 40 sous l'extrémité 31 inférieure de la goulotte 30. Chaque alvéole 39 de la plaque 36 inférieure doit être suffisamment haute pour pouvoir loger les cuvettes 41 de chaque pilulier 28. De préférence, les alvéoles 39 sont formées de lumières traversant l'épaisseur de la plaque 36 inférieure. Différents modèles de plaques 36 inférieures peuvent être prévus pour recevoir différents modèles de piluliers.

La plaque 37 supérieure présente également des lumières 42 traversant son épaisseur, chaque lumière 42 correspondant aux dimensions et aux formes d'un compartiment 40 d'un pilulier 28. Différents modèles de plaques 37 supérieures peuvent également être prévus pour correspondre à différents modèles de piluliers. En pratique, la plaque 37 supérieure peut être identique à la plaque 36 inférieure.

Ces plaques 36, 37 présentent des dimensions et une forme correspondant à celles de la platine 33, de telle sorte qu'elles peuvent être placées sur le fond horizontal 34, insérées entre les flancs latéraux 35. Ce faisant, elles sont parfaitement solidaires de la platine 33 lors de ses déplacements horizontalement, et la plaque 37 supérieure présente une face supérieure 38 horizontale dont la position verticale est précisément déterminée et invariable. Les plaques 36, 37 sont par exemple en matière synthétique rigide par exemple choisie parmi les alliages métalliques et les matières polymériques rigides, par exemple parmi le polycarbonate, le PMMA, les polymères styréniques tels que le SAN.

La face supérieure 38 de la plaque 37 supérieure s'étend immédiatement sous, mais à distance de la face 32 inférieure de la colonne 29 de distribution avec un faible jeu vertical ménagé entre ces deux faces 38, 32. Ce jeu vertical est en particulier inférieur à la plus petite dimension des pilules pouvant être utilisées avec un dispositif selon l'invention. En pratique, ce jeu est par exemple compris entre 0,1 mm et 2 mm.

De la sorte, une pilule délivrée par l'extrémité 31 inférieure de la goulotte 30 passe dans la lumière 42 de la plaque 37 supérieure pour tomber nécessairement dans le compartiment 40 sous-jacent du pilulier 28.

Le mécanisme 27 peut être formé de tout mécanisme robotisé permettant de contrôler la position et les déplacements du cadre 26 de réception dans le plan horizontal sous la colonne 29 de façon à permettre un positionnement précis de chaque compartiment du pilulier 28 sous l'extrémité 31 inférieure de la goulotte 30 pour permettre l'alimentation de ce compartiment par une pilule déchargée par la presse 15 dans la goulotte 30.

Dans l'exemple représenté, ce mécanisme 27 comprend une traverse 45 formant un rail de guidage d'un chariot 46 portant la platine 33 du cadre 26 de réception, ce chariot 46 pouvant être déplacé le long de la traverse 45 grâce à un moteur et à une courroie crantée. La traverse 45 est elle-même guidée en translation selon une direction horizontale orthogonale à sa direction principale par deux rails 47 inférieurs guidant des chariots 48 de la traverse 45, ces chariots 48 pouvant être déplacés en synchronisme le long des rails 47 grâce à des moteurs 49 et des courroies crantées.

Le dispositif selon l'invention comprend également une unité de commande adaptée notamment pour commander les différents actionneurs motorisés du dispositif selon l'invention : le vérin 19 actionnant le poussoir 22, le mécanisme 27 contrôlant le déplacement du cadre 26 de réception et du pilulier 28. Cette unité de commande est formée d'un système informatique au moins pour partie incorporé dans la colonne 29 de distribution, et comporte une interface homme/machine telle qu'un écran et un clavier. Dans l'exemple représenté, l'unité de commande comprend une carte électronique de puissance et d'acquisition de signaux incorporés dans la colonne 29 de distribution, reliée à un ordinateur 56 situé à l'extérieur du caisson 13, et sur lequel est exécuté un programme informatique de configuration et de commande du dispositif selon l'invention. En particulier, l'ordinateur 56 est avantageusement adapté pour pouvoir afficher le nombre de pilules délivrées dans le pilulier et/ou le nombre de pilules restant à distribuer pour alimenter ce pilulier.

La colonne 29 de distribution comprend également au moins un dispositif de comptage des pilules passant dans la goulotte 30. Dans le mode de réalisation représenté figure 5, la colonne 29 de distribution comprend un premier dispositif 51, 52 de comptage des pilules délivrées dans un pilulier, ce dispositif 51, 52 de comptage étant formé d'une source 51 lumineuse émettant un rayon lumineux horizontal sous l'extrémité 31 inférieure de la goulotte 30, et d'une cellule photoélectrique 52 agencée pour capter ce rayon lumineux. Lorsqu'une pilule débouche de l'extrémité 31 inférieure de la goulotte 30, elle coupe le rayon lumineux, la cellule photoélectrique 52 délivrant un signal de comptage à l'unité de commande. La colonne 29 de distribution comprend également un deuxième dispositif 58, 59 de comptage des pilules débouchant de la lumière 17 de passage de la table 16 de la presse. Ce dispositif 58, 59 de comptage comprend une source 58 lumineuse émettant un rayon lumineux horizontal sous la lumière 17 de passage de la table 16, et d'une cellule photoélectrique 59 agencée pour capter ce rayon lumineux. Lorsqu'une pilule débouche de la lumière 17 de passage de la table 16, elle coupe le rayon lumineux, la cellule photoélectrique 59 délivrant un signal de comptage à l'unité de commande. De la sorte, le dispositif selon l'invention compte à la fois les pilules qui sont délivrées par la presse 15 dans la goulotte 30, et les pilules qui sont délivrées par la goulotte 30 dans un pilulier.

Par ailleurs, une caméra 53, reliée à l'unité de commande, est également avantageusement incorporée dans la colonne 29 de distribution pour réaliser des images de chaque compartiment 40 d'un pilulier placé sous l'extrémité 31 inférieure de la goulotte 30, avant et/ou après réception d'une pilule, sur commande de l'unité de commande. La caméra 53 est placée dans l'ouverture supérieure est basée de la partie 30b inférieure de la goulotte 30 au-dessus de l'extrémité 31 inférieure de la partie 30b inférieure de la goulotte 30 et a son objectif orienté vers le bas vers l'extrémité 31 inférieure de la goulotte 30, de façon à permettre la visualisation du compartiment 40 sous-jacent. Chaque image réalisée par cette caméra 53 est enregistrée par l'unité de commande.

De préférence, la goulotte 30 est inclinée de façon à guider la chute des pilules sous l'effet de la gravité depuis la lumière 17 de passage de la table 16 jusqu'à l'extrémité 31 inférieure. Dans le mode de réalisation représenté, une buse 55 d'injection d'air sous pression est également prévue à l'intérieur de la partie 30b inférieure pour souffler un jet d'air sous pression dans la goulotte vers l'extrémité 31 inférieure permettant d'accélérer la descente des pilules et/ou d'empêcher le blocage de pilules dans cette extrémité 31 inférieure et/ou de débloquer d'éventuelles pilules qui se trouveraient bloquées dans cette extrémité 31 inférieure. Une telle buse 55 est reliée à une source d'air comprimé (non représentée) qui peut être formée d'un réseau d'air comprimé ou d'une simple bonbonne d'air comprimé. De préférence, cette buse 55 est alimentée en air comprimé de façon intermittente, périodiquement, selon une période fixe prédéterminée, ou au contraire sur commande de l'unité de commande en fonction du signal délivré par la cellule 52 photoélectrique (si cette dernière détecte la présence d'une pilule dans l'extrémité 31 inférieure pendant une durée prédéterminée) et/ou en fonction des images réalisées par la caméra 53 montrant la présence d'une pilule bloquée dans l'extrémité 31 inférieure. En variante ou en combinaison, la buse 55 peut également être activée sur commande manuelle de l'opérateur.

En variante ou en combinaison il est également possible de prévoir un dispositif motorisé vibrant adapté pour impartir des vibrations horizontales et/ou verticales -notamment principalement horizontales- à la goulotte 30 -notamment à sa partie 30b inférieure conique- au moins au niveau de son extrémité 31 inférieure, de façon à empêcher tout blocage d'une pilule dans cette extrémité 31 inférieure, ou à débloquer une pilule qui viendrait éventuellement à s'y bloquer.

Une source 43 lumineuse est fixée au bâti 11 au-dessus de la table 16 de façon à projeter un repère visuel lumineux, par exemple une croix, vers et au-dessus de la lumière 17 de passage de la table 16. Un tel repère visuel permet de faciliter le positionnement manuel précis par l'opérateur de la plaquette 23 de pilules sur la table 16.

De plus, ce repère visuel peut être adapté pour faciliter une alimentation manuelle directe de médicaments par l'opérateur dans la lumière 17 de passage, notamment lorsque le pilulier doit contenir des fractions de pilules sécables. Pour ce faire, la source 43 lumineuse peut être adaptée pour projeter un repère visuel pouvant prendre plusieurs couleurs, par exemple de couleur verte pour indiquer à l'opérateur qu'il peut déposer manuellement un médicament dans la lumière 17 de passage, le poussoir 22 d'éjection étant maintenu fixe en position relevée ; et de couleur rouge pour indiquer à l'opérateur doit attendre avant de déposer manuellement un médicament dans la lumière 17 de passage, le dispositif contrôlant et comptant la distribution du médicament précédent. Dans ces modes de réalisation, la source 43 lumineuse est reliée à l'unité de commande et commandée par cette dernière. Rien n'empêche en variante de prévoir pour le contrôle de l'alimentation manuelle une source lumineuse distincte de celle 43 projetant un repère visuel permettant de positionner la plaquette 23 de pilules sur la table 16. Il peut s'agir par exemple de LEDs colorées placées sous la lumière 17 de passage.

Le dispositif selon l'invention comprend également avantageusement un lecteur 54 de codes optiques (notamment de codes à barres) relié à l'unité de commande.

Le procédé de préparation mis en œuvre avec un tel dispositif conforme à l'invention peut faire l'objet de diverses variantes.

Dans une variante possible, l'unité de commande entraîne le poussoir 22 d'éjection en translations alternatives selon une fréquence prédéterminée fixe, par exemple comprise entre 0,5 Hz et 5 Hz, notamment de l'ordre de 1 Hz. Dans cette variante, l'opérateur met en route le dispositif, par exemple grâce à l'ordinateur 56, ce qui déclenche l'actionnement du poussoir 22 d'éjection. L'unité de commande contrôle alors le positionnement et le déplacement du cadre 26 de réception et du pilulier 28 qu'il contient de façon à remplir les différents compartiments 40 de ce pilulier 28 avec des pilules. À cet effet, l'opérateur prend une nouvelle plaquette 23 de pilules, et saisit avec le lecteur 54 le code à barres de cette plaquette, dont les caractéristiques sont enregistrées dans l'unité de commande, ou en tout état de cause, accessibles par cette dernière, par exemple par Internet.

À partir des caractéristiques des pilules de la plaquette 23, et de données numériques enregistrées correspondant à une prescription pour un patient auquel le pilulier 28 est destiné, mémorisées dans l'unité de commande ou accessibles par elle, par exemple par Internet, l'unité de commande place un premier compartiment 40 devant recevoir au moins une pilule de cette plaquette 23 sous l'extrémité 31 inférieure de la goulotte 30. L'opérateur positionne alors un logement de la plaquette 23 en regard du repère visuel sur la table 16 lorsque le poussoir 22 d'éjection est en position relevée. Lorsque le poussoir 22 d'éjection est déplacé en position abaissée, il extrait la pilule de ce logement, la pilule tombe dans la goulotte 30, est comptée par la cellule 52 photoélectrique et est délivrée dans le compartiment 40. Lorsque le poussoir 22 remonte verticalement en position relevée, l'opérateur déplace horizontalement la plaquette 23 sur la table 16 de façon à présenter un autre logement de la plaquette 23 en regard du repère visuel. Si le compartiment 40 doit recevoir plusieurs pilules, le pilulier n'est pas déplacé. Après que le compartiment 40 a reçu le nombre correct de pilules correspondant à la prescription pour le patient, le mécanisme 27 est commandé par l'unité de commande pour être déplacé, lorsque le poussoir 22 remonte verticalement, de façon à déplacer le cadre 26 de réception et le pilulier 28 pour positionner un autre compartiment 40 devant recevoir des pilules identiques sous l'extrémité 31 inférieure de la goulotte 30.

Lorsque toutes les pilules de la plaquette 23 ont été déchargées, ou lorsque tous les compartiments 40 du pilulier 28 devant recevoir des pilules correspondant à une telle plaquette 23 ont été alimentés, l'opérateur doit poursuivre le procédé avec une autre plaquette 23 de pilules. Avantageusement, l'unité de commande est adaptée pour commander l'arrêt du vérin 19 d'actionnement du poussoir 22 lorsque le nombre de pilules passées dans la goulotte 30, tel que déterminé par le dispositif 51, 52 de comptage est égal à un nombre prédéterminé de pilules à délivrer dans le pilulier à partir de cette même plaquette 23. De la sorte, l'opérateur est averti qu'il convient de changer de plaquette 23 ou que le pilulier 28 est plein. Ce nombre prédéterminé correspond au nombre de pilules de la plaquette 23 si ce nombre est inférieur au nombre de telles pilules restant à délivrer dans le pilulier 28, ou correspond au nombre de pilules restant à délivrer dans le pilulier 28 si ce dernier est inférieur au nombre total de pilules de la plaquette 23.

De préférence, après chaque délivrance d'une pilule dans un compartiment 40 du pilulier 28, une image est réalisée par la caméra 53 et mémorisée dans l'ordinateur 56. De la sorte, on assure la traçabilité de la bonne mise en œuvre du procédé.

Dans d'autres variantes, l'unité de commande peut être adaptée pour commander les déplacements du poussoir 22 d'éjection et du cadre 26 de réception de façon optimisée en fonction des signaux délivrés par le dispositif 51, 52 de comptage. Ainsi, par exemple, l'unité de commande peut être adaptée pour déclencher les déplacements alternatifs vers le bas et vers le haut du poussoir 22 selon une première valeur de fréquence par défaut ; pour détecter le passage d'une pilule dans la goulotte 30 ; pour, sur détection du passage d'une pilule de la goulotte 30, déclencher une remontée du poussoir 22 vers le haut et, si nécessaire, un déplacement du cadre 26 de réception, ce déclenchement pouvant être réalisé après écoulement d'une durée de temporisation prédéterminée.

Lorsque le pilulier 28 est entièrement rempli de pilules, le cadre 26 de réception est placé en position de chargement/déchargement dans le caisson 13, l'opérateur pouvant soulever le couvercle 24 pour extraire les plaques 36, 37 de la platine 33, et poursuivre les étapes de fabrication du pilulier : contrôle du remplissage par imagerie et/ou inspection visuelle ; impression et collage d'étiquettes supérieures sur chaque compartiment (de préférence de façon collective par impression et collage d'une planche d'étiquettes recouvrant l'ensemble du pilulier)...

L'opérateur replace ensuite un nouveau pilulier entre les plaques 36, 37 et dans le cadre 26 de réception en vue de sa préparation.

## Revendications

1. - Dispositif de préparation d'un pilulier (28) comprenant une pluralité de compartiments (40) de réception d'au moins un médicament, dit pilule, sous une forme galénique solide divisée non pulvérulente, à partir d'au moins une plaquette de pilules sous forme d'un blister, ce dispositif comprenant :
- un bâti (11),
- une table (16) de réception d'une plaquette (23) de pilules identiques sous forme d'un blister présentant une pluralité de logements contenant chacun une pilule, ladite table étant fixe par rapport au bâti et présentant une lumière (17) de passage d'une pilule,
- un poussoir (22) d'éjection guidé par rapport au bâti (11) de façon à pouvoir être placé dans une position relevée dans laquelle il permet le passage d'une plaquette sur la table sous le poussoir et dans une position abaissée dans laquelle il repousse un logement d'une plaquette de pilules reposant sur la table, ce logement étant placé au-dessus et en regard de ladite lumière (17) de passage, ce par quoi ce logement s'ouvre vers ladite lumière de passage, la pilule en est extraite et tombe à travers ladite lumière de passage,
- un dispositif d'actionnement motorisé, dit actionneur (19) de poussoir, apte à entraîner le poussoir (22) d'éjection alternativement en déplacement entre lesdites positions relevée et abaissée,
- une goulotte (30) :
∘ fixe par rapport au bâti (11),
∘ s'étendant sous la lumière (17) de passage,
∘ présentant une extrémité (31) inférieure présentant des dimensions transversales inférieures ou égales à celles d'un compartiment (40) d'un pilulier à remplir,
o adaptée pour permettre le déplacement d'une pilule dans la goulotte entre ladite lumière (17) de passage et ladite extrémité (31) inférieure,
- un cadre (26) de réception d'un pilulier à remplir, ce cadre (26) de réception étant monté mobile horizontalement par rapport au bâti (11) sous ladite extrémité (31) inférieure de la goulotte (30) de telle sorte que chaque compartiment d'un pilulier reçu dans ce cadre peut être placé en regard de cette extrémité (31) inférieure pour pouvoir recevoir une pilule délivrée par la goulotte,
- un dispositif motorisé, dit actionneur (27) de cadre, de positionnement et de déplacement du cadre (26) de réception,
- une unité de commande reliée à l'actionneur (19) de poussoir et à l'actionneur (27) de cadre pour en commander le fonctionnement.

2. - Dispositif selon la revendication 1 **caractérisé en ce qu'**il comporte un dispositif (43) de projection d'un repère visuel au-dessus de la lumière de passage.

3. - Dispositif selon l'une quelconque des revendications 1 ou 2 **caractérisé en ce qu'**il comporte au moins un dispositif (51, 52, 58, 59) de comptage des pilules passant dans la goulotte (30), ce dispositif de comptage étant adapté pour délivrer un signal de comptage à l'unité de commande.

4. - Dispositif selon la revendication 3 **caractérisé en ce que** l'unité de commande est adaptée pour commander l'arrêt de l'actionneur (19) de poussoir lorsque le nombre de pilules passées dans la goulotte (30) tel que compté par au moins un dispositif (51, 52, 58, 59) de comptage est égal à un nombre prédéterminé de pilules à délivrer dans le pilulier à partir d'une même plaquette (23).

5. - Dispositif selon l'une quelconque des revendications 3 ou 4 **caractérisé en ce qu'**au moins un dispositif (51, 52, 58, 59) de comptage est un dispositif de comptage optique.

6. - Dispositif selon l'une des revendications 1 à 5 **caractérisé en ce qu'**il comporte un dispositif (53) d'imagerie adapté pour réaliser une image de chaque compartiment (40) d'un pilulier placé sous l'extrémité (31) inférieure de la goulotte (30).

7. - Dispositif selon l'une des revendications 1 à 6 **caractérisé en ce que** le poussoir (22) d'éjection est formé d'une garniture rapportée amovible à une extrémité libre d'une tige (21) d'un vérin.

8. - Dispositif selon l'une des revendications 1 à 7 **caractérisé en ce que** le poussoir (22) d'éjection est à une extrémité libre d'une tige (21) d'un vérin entraîné en translations verticales par rapport à un corps (20) de vérin fixé rigidement au bâti (11).

9. - Dispositif selon l'une des revendications 1 à 8 **caractérisé en ce que** le pilulier comprenant une pluralité de cuvettes adjacentes moulées en creux dans une feuille de matériau polymérique, le cadre (26) de réception comprend une plaque (36) inférieure rigide alvéolée présentant des alvéoles adaptées pour recevoir chacune au moins une cuvette d'un pilulier superposé à la plaque inférieure.

10. - Dispositif selon la revendication 9 **caractérisé en ce que** le cadre (26) de réception comprend une platine (33) montée mobile horizontalement par rapport au bâti (11), cette platine (33) présentant une forme et des dimensions correspondant à celles de ladite plaque (36) inférieure de sorte que la platine (33) peut recevoir la plaque (36) inférieure, cette platine (33) étant adaptée pour pouvoir déplacer horizontalement et positionner horizontalement précisément la plaque (36) inférieure par rapport au bâti (11), la plaque (36) inférieure pouvant être dissociée de la platine.

11. - Dispositif selon l'une des revendications 1 à 10 **caractérisé en ce que** le cadre de réception comprend une plaque (37) supérieure rigide présentant des lumières traversantes, chaque lumière présentant une forme et des dimensions adaptées pour pouvoir venir au-dessus et en regard d'au moins un compartiment (40) d'un pilulier placé dans le cadre de réception sous la plaque (37) supérieure.

12. - Dispositif selon la revendication 11 **caractérisé en ce que** le cadre (26) de réception est agencé par rapport à la goulotte (30) de telle sorte que la plaque (37) supérieure présente une face (38) supérieure plane horizontale s'étendant immédiatement sous l'extrémité (31) inférieure de la goulotte.

13. - Dispositif selon l'une quelconque des revendications 11 ou 12 **caractérisé en ce que** la face (38) supérieure de la plaque (37) supérieure s'étend à une distance comprise entre 0,1 mm et 2 mm sous l'extrémité (31) inférieure de la goulotte.

14. - Dispositif selon l'une des revendications 1 à 13 **caractérisé en ce que** l'unité de commande est adaptée pour commander l'actionneur (19) de poussoir de façon à entraîner le poussoir (22) d'éjection en translations alternatives selon une fréquence prédéterminée.

15. - Dispositif selon l'une des revendications 1 à 14 **caractérisé en ce que** l'unité de commande est adaptée pour commander l'actionneur (27) de cadre en déplacement horizontal pendant que l'actionneur (19) de poussoir déplace le poussoir (22) d'éjection vers la position relevée.

16. - Dispositif selon l'une des revendications 1 à 15 **caractérisé en ce qu'**il comporte au moins une buse (55) d'injection d'air sous pression dans la goulotte en direction de son extrémité (31) inférieure.

17. - Procédé de préparation d'un pilulier (23) comprenant une pluralité de compartiments (40) de réception d'au moins un médicament, dit pilule, sous une forme galénique solide divisée non pulvérulente,
procédé dans lequel :
- on place un pilulier (28) à remplir dans le cadre (26) de réception d'un dispositif de préparation selon l'une des revendications 1 à 16,
- on choisit une plaquette (23) de pilules identiques sous forme d'un blister présentant une pluralité de logements contenant chacun une pilule,
- on place cette plaquette (23) sur la table (16) de réception du dispositif de préparation alors que le poussoir (22) d'éjection du dispositif de réception est en position relevée, un logement de la plaquette étant placé au-dessus et en regard de la lumière (17) de passage du dispositif de réception,
- on maintient la plaquette (23) en place sur la table (16) de réception pendant que le poussoir (22) d'éjection est déplacé en position abaissée,
- lorsque le poussoir (22) d'éjection est à nouveau déplacé en position relevée, on déplace la plaquette (23) pour pouvoir présenter un autre logement de cette plaquette au-dessus et en regard de la lumière (17) de passage, ou placer une autre plaquette sur la table de réception.

## Patentansprüche

1. Vorrichtung zur Vorbereitung eines Tablettenorganizers (28), der mehrere Fächer (40) zur Aufnahme wenigstens eines Medikaments, Tablette genannt, in einer festen, abgeteilten, nicht pulverförmigen Arzneiform aus wenigstens einem Tablettenstreifen in Form einer Blisterpackung umfasst, wobei diese Vorrichtung umfasst:
- ein Gestell (11),
- einen Tisch (16) zur Aufnahme eines Streifens (23) identischer Tabletten in Form einer Blisterpackung, die mehrere Aufnahmen aufweist, die jeweils eine Tablette enthalten, wobei der Tisch in Bezug auf das Gestell feststehend ist und eine Durchlassöffnung (17) für eine Tablette aufweist,
- einen Auswurfstößel (22), der in Bezug auf das Gestell (11) so geführt ist, dass er in einer angehobenen Position, in welcher er die Hindurchbewegung eines Streifens auf dem Tisch unter dem Stößel ermöglicht, und in einer abgesenkten Position, in welcher er eine Aufnahme eines auf dem Tisch ruhenden Tablettenstreifens zurückstößt, angeordnet werden kann, wobei diese Aufnahme über und gegenüber der Durchlassöffnung (17) angeordnet ist, wodurch diese Aufnahme sich zu der Durchlassöffnung hin öffnet, die Tablette aus ihr herausgedrückt wird und durch die Durchlassöffnung hindurchfällt,
- eine motorisch angetriebene Betätigungsvorrichtung, Stößelaktuator (19) genannt, die geeignet ist, den Auswurfstößel (22) zu einer Hin- und Herbewegung zwischen der angehobenen und der abgesenkten Position anzutreiben,
- eine Rutsche (30):
∘ die in Bezug auf das Gestell (11) feststehend ist,
∘ die sich unter der Durchlassöffnung (17) erstreckt,
∘ die ein unteres Ende (31) aufweist, das Querabmessungen aufweist, die kleiner oder gleich denjenigen eines Faches (40) eines zu füllenden Tablettenorganizers sind,
∘ die dafür ausgelegt ist, die Bewegung einer Tablette in der Rutsche zwischen der Durchlassöffnung (17) und dem unteren Ende (31) zu ermöglichen,
- einen Aufnahmerahmen (26) für einen zu füllenden Tablettenorganizer, wobei dieser Aufnahmerahmen (26) horizontal beweglich in Bezug auf das Gestell (11) unter dem unteren Ende (31) der Rutsche (30) angebracht ist, derart, dass jedes Fach eines in diesem Rahmen aufgenommenen Tablettenorganizers gegenüber diesem unteren Ende (31) angeordnet werden kann, um eine von der Rutsche abgegebene Tablette aufnehmen zu können,
- eine motorisch angetriebene Vorrichtung, Rahmenaktuator (27) genannt, zur Positionierung und Verschiebung des Aufnahmerahmens (26),
- eine Steuereinheit, die mit dem Stößelaktuator (19) und mit dem Rahmenaktuator (27) verbunden ist, um deren Betrieb zu steuern.

2. Vorrichtung nach Anspruch 1, **dadurch gekennzeichnet, dass** sie eine Vorrichtung (43) zur Projektion einer visuellen Markierung auf die Durchlassöffnung aufweist.

3. Vorrichtung nach einem der Ansprüche 1 oder 2, **dadurch gekennzeichnet, dass** sie wenigstens eine Vorrichtung (51, 52, 58, 59) zum Zählen der in der Rutsche (30) durchlaufenden Tabletten aufweist,
wobei diese Zählvorrichtung dafür ausgelegt ist, ein Zählsignal an die Steuereinheit auszugeben.

4. Vorrichtung nach Anspruch 3, **dadurch gekennzeichnet, dass** die Steuereinheit dafür ausgelegt ist, das Anhalten des Stößelaktuators (19) zu steuern, wenn die Anzahl der in der Rutsche (30) durchgelaufenen Tabletten, die von wenigstens einer Zählvorrichtung (51, 52, 58, 59) gezählt wurde, gleich einer vorbestimmten Anzahl von Tabletten ist, die aus ein und demselben Streifen (23) in den Tablettenorganizer abgegeben werden sollen.

5. Vorrichtung nach einem der Ansprüche 3 oder 4, **dadurch gekennzeichnet, dass** wenigstens eine Zählvorrichtung (51, 52, 58, 59) eine optische Zählvorrichtung ist.

6. Vorrichtung nach einem der Ansprüche 1 bis 5, **dadurch gekennzeichnet, dass** sie eine Bildgebungsvorrichtung (53) aufweist, die dafür ausgelegt ist, ein Bild jedes Faches (40) eines Tablettenorganizers herzustellen, das unter dem unteren Ende (31) der Rutsche (30) angeordnet ist.

7. Vorrichtung nach einem der Ansprüche 1 bis 6, **dadurch gekennzeichnet, dass** der Auswurfstößel (22) von einem Aufsatz gebildet wird, der lösbar an einem freien Ende einer Kolbenstange (21) eines Zylinders angebracht ist.

8. Vorrichtung nach einem der Ansprüche 1 bis 7, **dadurch gekennzeichnet, dass** sich der Auswurfstößel (22) an einem freien Ende einer Kolbenstange (21) eines Zylinders befindet, die in Bezug auf einen starr am Gestell (11) befestigten Zylinderkörper (20) vertikal translatorisch bewegt wird.

9. Vorrichtung nach einem der Ansprüche 1 bis 8, **dadurch gekennzeichnet, dass**, wenn der Tablettenorganizer mehrere benachbarte Schalen umfasst, die in eine Folie aus Polymermaterial eingeformt sind, der Aufnahmerahmen (26) eine mit Zellen versehene starre untere Platte (36) umfasst, der Zellen aufweist, die dafür ausgelegt sind, jeweils wenigstens eine Schale eines auf die untere Platte aufgelegten Tablettenorganizers aufzunehmen.

10. Vorrichtung nach Anspruch 9, **dadurch gekennzeichnet, dass** der Aufnahmerahmen (26) eine Platine (33) umfasst, die horizontal beweglich in Bezug auf das Gestell (11) angebracht ist, wobei diese Platine (33) eine Form und Abmessungen aufweist, die denjenigen der unteren Platte (36) entsprechen, so dass die Platine (33) die untere Platte (36) aufnehmen kann, wobei diese Platine (33) dafür ausgelegt ist, die untere Platte (36) horizontal bewegen und in Bezug auf das Gestell (11) genau horizontal positionieren zu können, wobei die untere Platte (36) von der Platine getrennt werden kann.

11. Vorrichtung nach einem der Ansprüche 1 bis 10, **dadurch gekennzeichnet, dass** der Aufnahmerahmen eine starre obere Platte (37) umfasst, die Durchgangsöffnungen aufweist, wobei jede Öffnung ein Form und Abmessungen aufweist, die dafür ausgelegt sind, in eine Position über und gegenüber wenigstens einem Fach (40) eines Tablettenorganizers gelangen zu können, der in dem Aufnahmerahmen unter der oberen Platte (37) angeordnet ist.

12. Vorrichtung nach Anspruch 11, **dadurch gekennzeichnet, dass** der Aufnahmerahmen (26) in Bezug auf die Rutsche (30) so angeordnet ist, dass die obere Platte (37) eine ebene, horizontale Oberseite (38) aufweist, die sich unmittelbar unter dem unteren Ende (31) der Rutsche erstreckt.

13. Vorrichtung nach einem der Ansprüche 11 oder 12, **dadurch gekennzeichnet, dass** sich die Oberseite (38) der oberen Platte (37) in einem Abstand zwischen 0,1 mm und 2 mm unter dem unteren Ende (31) der Rutsche erstreckt.

14. Vorrichtung nach einem der Ansprüche 1 bis 13, **dadurch gekennzeichnet, dass** die Steuereinheit dafür ausgelegt ist, den Stößelaktuator (19) so zu steuern, dass der Auswurfstößel (22) mit einer vorbestimmten Frequenz translatorisch hin- und herbewegt wird.

15. Vorrichtung nach einem der Ansprüche 1 bis 14, **dadurch gekennzeichnet, dass** die Steuereinheit dafür ausgelegt ist, den Rahmenaktuator (27) in einer horizontalen Bewegung zu steuern, während der Stößelaktuator (19) den Auswurfstößel (22) zur angehobenen Position hin bewegt.

16. Vorrichtung nach einem der Ansprüche 1 bis 15, **dadurch gekennzeichnet, dass** sie wenigstens eine Düse (55) zum Einblasen von Druckluft in die Rutsche in Richtung ihres unteren Endes (31) aufweist.

17. Verfahren zur Vorbereitung eines Tablettenorganizers (23), der mehrere Fächer (40) zur Aufnahme wenigstens eines Medikaments, Tablette genannt, in einer festen, abgeteilten, nicht pulverförmigen Arzneiform umfasst,
wobei in dem Verfahren:
- ein zu füllender Tablettenorganizer (28) im Aufnahmerahmen (26) einer Vorrichtung zur Vorbereitung nach einem der Ansprüche 1 bis 16 angeordnet wird,
- ein Streifen (23) identischer Tabletten in Form einer Blisterpackung, die mehrere Aufnahmen aufweist, die jeweils eine Tablette enthalten, gewählt wird,
- dieser Streifen (23) auf dem Aufnahmetisch (16) der Vorrichtung zur Vorbereitung angeordnet wird, während sich der Auswurfstößel (22) der Vorrichtung zur Aufnahme in der angehobenen Position befindet, wobei eine Aufnahme des Streifens über und gegenüber der Durchlassöffnung (17) der Vorrichtung zur Aufnahme angeordnet ist,
- der Streifen (23) auf dem Aufnahmetisch (16) in Position gehalten wird, während der Auswurfstößel (22) in die abgesenkte Position bewegt wird,
- wenn der Auswurfstößel (22) wieder in die angehobene Position bewegt worden ist, der Streifen (23) bewegt wird, um eine andere Aufnahme dieses Streifens über und gegenüber der Durchlassöffnung (17) präsentieren oder einen anderen Streifen auf dem Aufnahmetisch anordnen zu können.

## Claims

1. Device for preparing a pill organizer (28) comprising a plurality of compartments (40) for receiving at least one medicament, known as a pill, in a nonpulverulent divided solid pharmaceutical form, from at least one pack of pills in the form of a blister pack, this device comprising:
- a framework (11),
- a table (16) for receiving a pack (23) of identical pills in the form of a blister pack having a plurality of housings that each contain a pill, said table being fixed with respect to the framework and having a slot (17) for a pill to pass through,
- an ejection pushrod (22) that is guided with respect to the framework (11) so as to be able to be placed in a raised position in which it allows a pack on the table to pass under the pushrod, and in a lowered position in which it pushes on a housing of a pack of pills resting on the table, this housing being placed above and next to said passage slot (17), with the result that this housing is opened towards said passage slot, the pill is removed therefrom and falls through said passage slot,
- a motor-driven actuating device, known as a pushrod actuator (19), that is able to drive the ejection pushrod (22) alternately in movement between said raised and lowered positions,
- a chute (30) which:
∘ is fixed with respect to the framework (11),
o extends beneath the passage slot (17),
o has a lower end (31) having transverse dimensions smaller than or equal to those of a compartment (40) of a pill organizer to be filled,
∘ is designed to allow a pill to move in the chute between said passage slot (17) and said lower end (31),
- a frame (26) for receiving a pill organizer to be filled, this receiving frame (26) being mounted so as to be horizontally movable with respect to the framework (11) under said lower end (31) of the chute (30) such that each compartment of a pill organizer received in this frame can be positioned next to this lower end (31) in order to be able to receive a pill delivered by the chute,
- a motor-driven device, known as a frame actuator (27), for positioning and moving the receiving frame (26),
- a control unit connected to the pushrod actuator (19) and to the frame actuator (27) to command the operation thereof.

2. Device according to Claim 1, **characterized in that** it has a device (43) for projecting a visible marker above the passage slot.

3. Device according to either one of Claims 1 and 2, **characterized in that** it has at least one device (51, 52, 58, 59) for counting the pills that pass through the chute (30), this counting device being designed to send a count signal to the control unit.

4. Device according to Claim 3, **characterized in that** the control unit is designed to command the pushrod actuator (19) to stop when the number of pills that have passed through the chute (30), as counted by at least one counting device (51, 52, 58, 59), is equal to a predetermined number of pills to be delivered into the pill organizer from one and the same pack (23).

5. Device according to either one of Claims 3 and 4, **characterized in that** at least one counting device (51, 52, 58, 59) is an optical counting device.

6. Device according to one of Claims 1 to 5, **characterized in that** it has an imaging device (53) designed to produce an image of each compartment (40) of a pill organizer placed under the lower end (31) of the chute (30).

7. Device according to one of Claims 1 to 6, **characterized in that** the ejection pushrod (22) is formed of a removable attached fitting at a free end of a stem (21) of a cylinder.

8. Device according to one of Claims 1 to 7, **characterized in that** the ejection pushrod (22) is at a free end of a stem (21) of a cylinder driven in vertical translation with respect to a cylinder body (20) rigidly fixed to the framework (11).

9. Device according to one of Claims 1 to 8, **characterized in that**, with the pill organizer comprising a plurality of adjacent dishes moulded in a recessed manner into a sheet of polymer material, the receiving frame (26) comprises a cellular rigid lower plate (36) having cells that are each designed to receive at least one dish of a pill organizer superposed on the lower plate.

10. Device according to Claim 9, **characterized in that** the receiving frame (26) comprises a mounting plate (33) mounted so as to be horizontally movable with respect to the framework (11), this mounting plate (33) having a shape and dimensions corresponding to those of said lower plate (36) such that the mounting plate (33) can receive the lower plate (36), this mounting plate (33) being designed to be able to move horizontally and precisely horizontally position the lower plate (36) with respect to the framework (11), the lower plate (36) being able to be separated from the mounting plate.

11. Device according to one of Claims 1 to 10, **characterized in that** the receiving frame comprises a rigid upper plate (37) having through-slots, each slot having a shape and dimensions such that it can be located above and next to at least one compartment (40) of a pill organizer placed in the receiving frame under the upper plate (37).

12. Device according to Claim 11, **characterized in that** the receiving frame (26) is arranged with respect to the chute (30) such that the upper plate (37) has a horizontal flat upper face (38) extending immediately under the lower end (31) of the chute.

13. Device according to either one of Claims 11 and 12, **characterized in that** the upper face (38) of the upper plate (37) extends at a distance of between 0.1 mm and 2 mm beneath the lower end (31) of the chute.

14. Device according to one of Claims 1 to 13, **characterized in that** the control unit is designed to command the pushrod actuator (19) so as to drive the ejection pushrod (22) alternately in translation at a predetermined frequency.

15. Device according to one of Claims 1 to 14, **characterized in that** the control unit is designed to command the frame actuator (27) to move horizontally while the pushrod actuator (19) moves the ejection pushrod (22) towards the raised position.

16. Device according to one of Claims 1 to 15, **characterized in that** it has at least one nozzle (55) for injecting pressurized air into the chute in the direction of its lower end (31).

17. Method for preparing a pill organizer (23) comprising a plurality of compartments (40) for receiving at least one medicament, known as a pill, in a nonpulverulent divided solid pharmaceutical form,
wherein, in said method:
- a pill organizer (28) to be filled is placed in the receiving frame (26) of a preparation device according to one of Claims 1 to 16,
- a pack (23) of identical pills in the form of a blister pack having a plurality of housings that each contain a pill is chosen,
- this pack (23) is placed on the receiving table (16) of the preparation device while the ejection pushrod (22) of the receiving device is in the raised position, one housing of the pack being placed above and next to the passage slot (17) of the receiving device,
- the pack (23) is held in place on the receiving table (16) while the ejection pushrod (22) is moved into the lowered position,
- when the ejection pushrod (22) has been moved into the raised position again, the pack (23) is moved so that another housing of this pack can be placed above and next to the passage slot (17), or another pack can be placed on the receiving table.
